# EUROPÄISCHE PATENTSCHRIFT

(11) **EP 0 999 410 B1**
(45) Veröffentlichungstag und Bekanntmachung des Hinweises auf die Patenterteilung: **13.12.2006**
(21) Anmeldenummer: 99121565.8
(22) Anmeldetag: 29.10.1999
(51) Int. Cl.: F21V 21/04, F21V 19/00, F21V 15/01

(54) **Blech-Trägerteil für eine Leuchte**
Sheet metal supporting element for a lamp
Elément de support en tôle pour un luminaire

(30) Priorität: 06.11.1998 DE 29819890 U
(43) Veröffentlichungstag der Anmeldung: 10.05.2000
(73) Patentinhaber: Zumtobel Lighting GmbH, 6850 Dornbirn (AT)
(72) Erfinder: Kempter, Georg, 6900 Bregenz (AT)
(74) Vertreter: Schmidt-Evers, Jürgen

(56) Entgegenhaltungen:
- GB-A- 2 239 085
- US-A- 4 874 320

## Beschreibung

Die Erfindung bezieht sich auf ein Blech-Trägerteil für eine Leuchte.

Bei Leuchten ist es bekannt, ein Blech-Trägerteil vorzusehen, an dem Teile der Leuchte gehalten sind, z.B. wenigstens eine Fassung für die Lampe und/oder ein Lichtverteiler, der in vielen Fällen als Reflektor ausgebildet ist.

Ein solches Blech-Trägerteil ist sowohl bei Anbau- und Einbauleuchten als auch bei abgehängten Leuchten bekannt. Bei dem Blech-Trägerteil kann es sich um eine Leuchtenwanne oder einem sogenannten Basisteil handeln, das sich als tragendes Profil in der Längsrichtung der Leuchte erstreckt, wobei die vorgenannten Teile der Leuchte an der Unterseite des Wannenbodens oder des Basisteils gehalten sind.

Bei verhältnismäßig hoch ausgebildeten Leuchten oder dann, wenn aus Platzgründen eine seitliche Anordnung des Betriebsgerätes nicht möglich ist, ergibt sich ein verhältnismäßig großer Abstand zwischen dem wenigstens einen Fassungskörper und dem Blech-Trägerteil, wodurch sich eine erschwerte Anordnung der erwähnten Teile der Leuchte ergibt.

Die vorbeschriebene Schwierigkeit ergibt sich auch bei sogenannten Kanalleuchten, das sind verhältnismäßig schmale Leuchten, die verhältnismäßig hoch ausgebildet sind, weil das Betriebsgerät nicht in seitlicher Position angeordnet werden kann und deshalb mittig über dem Lichtverteiler angeordnet werden muß.

Aus der GB 2 239 085 A ist ein Blech-Trägerteil gemäß dem Oberbegriff des Anspruchs 1 bekannt, bei dem an den Stirnwänden des Trägerteils Sockel zur Halterung der Lampe vorgesehen sind, welche durch jeweils aus dem Trägerteil herausgebogene Zungen gebildet sind. Hierduch wird zwar der Aufbau des Trägerteils insgesamt vereinfacht, die beiden Sockel weisen allerdings eine lediglich geringe Stabilität auf.

Der Erfindung liegt die Aufgabe zugrunde, eine Leuchte der vorliegenden Art so auszugestalten, daß auch bei hoher Bauweise eine einfache Anordnung von Leuchtenteilen am Blech-Basisteil möglich ist. Hierbei sollen die Sockel zur Halterung von weiteren Elementen der Leuchte eine verbesserte Stabilität aufweisen.

Diese Aufgabe wird durch die Merkmale des Anspruchs 1 gelöst.

Bei der erfindungsgemäßen Ausgestaltung ist ein Sockel wiederum durch eine umgeschlagene Zunge gebildet, welche einteilig vom eine Leuchtenwanne bildenden Blech-Basisteil ausgeht. Hierdurch wird eine einfache, leichte und kostengünstig herstellbare Bauweise erreicht, die auch eine leichte Montage der Leuchtenteile ermöglicht. Um die Stabilität dieses Sockels zu erhöhen, ist nunmehr allerdings vorgesehen, dass die Zunge einen sich etwa parallel zum Boden der Leuchtenwanne von der Seitenwand nach innen erstreckenden ersten Zungenschenkel sowie einen sich an den ersten Zungenschenkel anschließenden, quer zu dem ersten Zungenschenkel und sich in Richtung auf den Boden der Leuchtenwanne zurück erstreckenden zweiten Zungenschenkel aufweist, wobei der zweite Zungenschenkel im Bereich seines freien Endes in seiner Längsrichtung und/oder quer dazu am Boden der Leuchtenwanne fixiert ist.

In den Unteransprüchen sind Merkmale enthalten, die sich auf weitere einfache Ausgestaltungen beziehen, die unter anderem vorteilhafte Stabilisierungen der Zunge ermöglichen und insbesondere eine einfache stabile und sichere Halterung für einen oder zwei Fassungskörper ergeben.

Nachfolgend werden die Erfindung und weitere durch sie erzielbare Vorteile anhand von bevorzugten Ausführungsbeispielen und vereinfachten Zeichnungen näher erläutert.
Es zeigen
- Fig. 1: eine erfindungsgemäße Einbauleuchte im vertikalen Querschnitt;
- Fig. 2: einen Endbereich eines Basisteils der Einbauleuchte, das in Form einer vorgefertigten Platine insbesondere als Stanzteil ausgebildet ist und zu einer Leuchtenwanne verformbar ist;
- Fig. 3: den Endbereich nach Fig. 2 in Form einer Leuchtenwanne in perspektivischer Unteransicht;
- Fig. 4: einen Teilbereich der Einbauleuchte mit der Leuchtenwanne und einem Trägerelement für den Abstützarm in dessen Montagestellung im vertikalen Schnitt;
- Fig. 5: den Teilbereich nach Fig. 4 in perspektivischer Darstellung von innen;
- Fig. 6: den Teilbereich nach Fig. 5 in perspektivischer Darstellung von außen;
- Fig. 7: das Trägerelement mit einem Abstützarm als einzeln dargestellte Baueinheit in perspektivischer Ansicht von außen;
- Fig. 8: das Trägerelement nach Fig. 7 in der Ansicht von innen;
- Fig. 9: das Trägerelement nach Fig. 7 in der Draufsicht;
- Fig. 10: eine erfindungsgemäße Leuchte in weiter abgewandelter Ausgestaltung im Querschnitt.

Die Hauptteile bzw. Teilegruppen der allgemein mit 1 bezeichneten Deckeneinbauleuchte sind die Leuchtenwanne 2, ein Lichtverteiler 3, bei dem es sich um ein Lichtbeeinflussungsmittel handelt, z.B. um einen Diffusor oder einen Reflektor mit oder ohne Raster, mehrere Haltemittel 5 zum lösbaren Halten der Einbauleuchte in einer Einbauöffnung 6, einer die Deckeneinbauleuchte 1 aufnehmenden Decke 7, z.B. eine abgehängte Decke, ein Betriebsgerät 8 zur elektrischen Stromversorgung der Deckeneinbauleuchte 1 und eine oder zwei Fassungen 9 für wenigstens eine Lampe 11. In der Fachsprache wird der Lichtverteiler 3 bzw. Reflektor auch mit Lichtträgeroptik bezeichnet. Die Fassung 9 oder die Fassungen 9 sind jeweils an einem Fassungskörper 9a, insbesondere aus elektrisch nicht leitendem Material, ausgebildet.

Beim vorliegenden Ausführungsbeispiel ist die Deckeneinbauleuchte 1 von langgestreckter Form, wobei die Lampe 11 durch eine Gasentladungsröhre gebildet sein kann, deren Enden jeweils in einer Fassung 9 in üblicher Weise einsteckbar sind. Durch die Länge der Lampe 11 ist auch die Länge der sie aufnehmenden Deckeneinbauleuchte 1. bzw. Leuchtenwanne 2 bestimmt. Außerdem handelt es sich bei der vorliegenden Deckeneinbauleuchte 1 um eine sogenannte Kanalleuchte, deren Leuchtenwanne 2 eine verhältnismäßig geringe Breite B aufweist. Bei einer solchen geringen Breite B kann das Vorschalt- bzw. Betriebsgerät 8 nicht seitlich sondern nur mittig in der Leuchtenwanne 2 angeordnet werden, wodurch die Höhe H der Deckeneinbauleuchte 1 verhältnismäßig groß ist.

Die Leuchtenwanne 2 ist durch einen unterseitig offenen viereckigen Kasten mit einem oben angeordneten Wannenboden 2a und vier sich von dessen Rand nach unten erstreckenden Seitenwänden gebildet, wobei die sich längs erstreckenden Seitenwände mit 2b und die sich quer erstreckenden Seitenwände mit Stirnwände 2c bezeichnet sind. Wenigstens an den freien Rändern der Seitenwände 2b kann jeweils ein durch eine nach außen abstehende Abwinklung gebildetes Randteil 2d in Form eines Randflansches vorgesehen sein, das bei der vorliegenden Ausgestaltung einen horizontalen Randschenkel 2e und einen an dessen freiem Rand angeordneten aufrechten Randschenkel 2f aufweisen kann. Die Randteile 2d können den Rand der Einbauöffnung 6 untergreifen (nicht dargestellt), oder die Breite B1 der Leuchtenwanne 2 einschließlich der Randteile 2d kann so groß bemessen sein, daß sie mit geringem Bewegungsspiel in die Einbauöffnung 6 paßt.

Der Lichtverteiler 3 besteht aus einem Seitenreflektor 3a und einem Kopfreflektor 3b, die einen domförmigen und unterseitig offenen Lichtverteilerraum 3c begrenzen, in dessen oberen Bereich die Lampe 11 angeordnet ist, und aus dem das Licht nach unten abstrahlen kann. Der Seitenreflektor 3a besteht in an sich bekannter Weise aus einander gegenüberliegenden seitlichen Reflektorwänden 3d, die gegebenenfalls mit im unteren Bereich des Seitenreflektors 3a angeordneten, aus Querreflektoren 3e bestehenden Rastern 3e eine Baueinheit bilden, die von unten in die ein Lampengehäuse bildende Leuchtenwanne 2 einschiebbar ist und in ihrer Befestigungsstellung durch eine lösbare Schnellschlußverbindung mit der Leuchtenwanne 2 verbindbar ist. Da die Deckeneinbauleuchte 1 eine längliche Form hat, ist es vorteilhaft, mehrere Schnellschlußverbindungen vorzusehen, die in der Längsrichtung verteilt angeordnet sind. Bei der vorliegenden Ausgestaltung sind vier in den Endbereichen der Deckeneinbauleuchte 1 und seitlich einander gegenüberliegend angeordnete Verrastungsvorrichtungen 12 vorgesehen, die unter einer Federkraft selbsttätig einrasten, so daß der Seitenreflektor 3a beim Einschieben von unten in seine Befestigungsstellung selbsttätig verrastet. Die Verrastungsvorrichtungen 12 können manuell überdrückbar sein, so daß sie zum Lösen durch einen gewissen manuellen Zug überdrückbar sind und handhabungsfreundlich öffnen.

Die bezüglich der vertikalen Längsmittelebene 13 spiegelbildlich angeordneten Verrastungsvorrichtungen 12 sind einander gleich ausgebildet und weisen jeweils eine seitlich elastisch ausbiegbare Verrastungsnase 14 auf, die in eine Verrastungsausnehmung oder hinter eine Hinterschneidung elastisch einrastet. Bei der vorliegenden Ausgestaltung ist die Verrastungsnase 14 an einem vorzugsweise aus einem Flachband bestehenden Federarm 15 ausgebildet, der von der Außenseite der Reflektorwände 3d sich nach oben erstreckt und eine die Verrastungsnase 14 bildende, nach außen gerichtete Ausbiegung aufweist. Die zugehörige Verrastungsausnehmung ist durch eine Hinterschneidung 16 gebildet, die sich oberhalb eines Innenansatzes 17 an der zugehörigen Seitenwand 2c angeordnet ist und vorzugsweise durch eine U-förmig ausgeschnittene und in eine nach innen schräg nach oben weisende Position ausgebogene Verrastungszunge 17a gebildet ist. Der Rücken der Verrastungsnase 14 kann durch eine sich gerundet oder schräg nach innen erstreckende Verlängerung 18 des Federarms gebildet sein. Hierdurch oder durch die schräge Innenseite des Verrastungsvorsprungs 17 ist eine Einführungsschräge gebildet, die beim Einschieben des Seitenreflektors 3a eine selbsttätige Ausbiegung der Verrastungsnase 14 bewirkt. Der Federarm 15 kann der Schenkel eines spitzwinkligen Federwinkels sein, dessen anderer Schenkel 19 an der Außenseite der Reflektorwand 3d angeordnet und befestigt ist, z.B. mittels nicht dargestellten Nieten. Die Verrastungsvorrichtung 12 befindet sich im nach oben divergenten Freiraum 21 zwischen der Seitenwand 2b und der Reflektorwand 3d.

Der ein oberes Teil des Lichtverteilers 3 bildende Kopfreflektor 3b verschließt oder überdeckt die obere Öffnung 4 des ein unteres Teil des Lichtverteilers 3 bildenden Seitenreflektors 3a. Der Kopfreflektor 3b kann flach und z.B. durch ein ebenes Blech gebildet sein, das durch eine vertikal oder schräg gerichtete Abwinklung seiner Längsseitenränder stabilisiert ist.

Der Kopfreflektor 3b und/oder die Fassungskörper 9a ist bzw. sind jeweils im Endbereich der Leuchtenwanne 2 an einem Sockel 22 befestigt, der unterseitig am Wannenboden 2a angeordnet ist und eine Höhe a aufweist, die größer ist, als die Höhenabmessung b des Vorschalt- bzw. Betriebsgerätes 8, so daß letzteres zwischen dem Kopfreflektor 3b und dem Wannenboden 2a angeordnet werden kann, wobei es am Kopfreflektor 3b oder ab Wannenboden 2a befestigt sein kann, z.B. mittels nicht dargestellten Schrauben. Beim vorliegenden Ausführungsbeispiel ist das Betriebsgerät 8 am Wannenboden 2a befestigt, wie es Fig. 1 zeigt.

Der Sockel 22 ist durch eine einteilig mit einer Wand der Leuchtenwanne verbundenen Zunge gebildet, die vorzugsweise von der zugehörigen Stirnwand 2c einteilig ausgeht und insbesondere gestanzt ist. Eine einfache, schnelle und kostengünstige Herstellung der Leuchtenwanne 2 ist gegeben, wenn diese aus der in Fig. 2 dargestellten Platine 24 vorzugsweise in einem Arbeitszug gestanzt und gebogen wird. Die Platine 24 weist die Seitenwände 2b und Stirnwände 2c als vom Wannenboden 2a abstehende Platinenabschnitte auf, die um andeutungsweise dargestellte Biegekanten K1 abgewinkelt werden, wodurch sich die viereckige Kastenform ergibt. Die Zunge 23 ist durch beiderseitige Freischnitte aus der Stirnwände 2c herausgeschnitten, wobei sie die Stirnwand 2c überragt und vorzugsweise mittig angeordnet ist. Der Fußbereich der Zunge 23 befindet sich etwa im mittleren Höhenbereich der Stirnwand 2c. Zu beiden Seiten der Zunge 23 besteht die Stirnwand 2c aus Stirnwandstreifen 2c1, deren Länge L vorzugsweise kleiner bemessen ist als die Höhe der Seitenwände 2b. Zur Stabilisierung der Wannenform kann eine durch einen Zapfen und eine ihn aufnehmende Nut gebildete Zapfenverbindung im Kantenbereich zwischen der Stirnwand 2c und den an sie angrenzenden Seitenwänden 2b vorgesehen sein. Bei der vorliegenden Ausgestaltung sind im freien Endbereich der Stirnwandstreifen 2c1 seitlich vorstehende, vorzugsweise viereckige Zapfenvorsprünge 26 angeordnet, die in entsprechend geformte Ausnehmungen 27 im zugewandten Kantenbereich der Seitenwände 2b einfassen und darin befestigt werden können, z.B. durch Schweißen, vorzugsweise durch Schweißpunkten.

Die Stirnwandstreifen 2c1 sind durch Streifenverlängerungen 2c2 im Zustand der Platine verlängert, die um parallel zur zugehörigen Biegelinie K1 verlaufende Biegelinien K2 vorzugsweise nach innen umgefaltet werden. In den Streifenverlängerungen 2c2 ist ein bzw. sind mehrere Löcher 28 angeordnet, die mit in den Stirnwandstreifen 2c1 angeordneten Löchern 29 in der umgeschlagenen Position fluchten. Die Löcher 28, 29 können der stirnseitigen Befestigung von mehreren in einer Reihe angeordneten Leuchtenwannen 2 dienen, die ein Lichtband bilden. Als Verbindungsmittel können z.B. Schrauben oder Steckverbinder vorgesehen sein, die aus Vereinfachungsgründen nicht dargestellt sind.

Die Zunge 23 besteht beim vorliegenden Ausführungsbeispiel aus einem von der zugehörigen Stirnwand 2c ausgehenden ersten horizontalen Zungenschenkel 23a und einem sich daran anschließenden zweiten, vorzugsweise vertikalen, Zungenschenkel 23b, von denen der Zungenschenkel 23a um eine quer verlaufende Biegelinie K3 und der Zungenschenkel 23b um eine parallel dazu und zwischen den Zungenschenkeln verlaufende Biegelinie K4 gebogen bzw. abgewinkelt ist (Fig. 3). Der Zungenschenkel 23b erstreckt sich bis zum Wannenboden 2a und ist an diesem in seinem freien Kantenbereich befestigt. Hierzu kann eine vorzugsweise viereckige Ausnehmung 31 im freien Kantenbereich des vertikalen Zungenschenkels 23b dienen, in die der Kopf einer nur in Fig. 1 dargestellten Schraube 32 einfaßt, die in ein vorgefertigtes Gewindeloch 33 im Wannenboden 2a einschraubbar ist. In der Fertigstellung der Zunge 23 befindet sich die Schraube 32 an der Innenseite des vertikalen Zungenschenkels 23b. Durch diese Befestigung ist der Zungenschenkel 23b gegen ein Abheben vom Wannenboden 2a gesichert. Dabei kann die Schraube 32 auch eine formschlüssige Begrenzung des Zungenschenkels 23b gegen seine in der Längsrichtung der Deckeneinbauleuchtel gerichtete Bewegung nach innen bilden. Zusätzlich kann eine formschlüssige Begrenzung für den Zungenschenkel 23b am Wannenboden 2a angeordnet sein, die eine Bewegung des Zungenschenkels 23b in der anderen Längsrichtung, also eine nach außen gerichtete bzw. eine der Schraube 32 abgewandte Bewegung begrenzt. Beim vorliegenden Ausführungsbeispiel ist eine solche Stabilisierung dadurch gebildet, das der Zungenschenkel 23b in seinem freien Kantenbereich, vorzugsweise mittig, einen Ansatz 33 in Form einer kurzen Verlängerung aufweist, der in eine entsprechend geformte Steckausnehmung 35 im Wannenboden 2a einfaßt.

Der bzw. die Fassungskörper 9a kann bzw. können am Kopfreflektor 3a oder am Sockel 22 befestigt sein, hier am horizontalen Zungenschenkel 23a. Bei der vorliegenden Ausgestaltung sind derzeit übliche Fassungskörper 9a vorgesehen, die an ihrem Fußende einen Flansch 9b aufweisen und mit dem Fassungskörper in eine Steckausnehmung einsetzbar und durch einen entsprechenden Abstand vom Flansch 9b angeordnete Verrastungsnasen 9c verrastbar sind. Bei der vorliegenden Ausgestaltung sind in jedem horizontalen Zungenschenkel 23a und im Kopfreflektor 3b miteinander fluchtende, insbesondere rechteckige, Steckausnehmungen vorgesehen, von denen die im Zungenschenkel 23a befindliche Steckausnehmung mit 36 bezeichnet ist. Der zugehörige Fassungskörper 9a ist von der Innenseite des Zungenschenkels 23a her in die Steckausnehmung 36 einsteckbar und durch die Verrastungsnasen 9c verrastbar. Bei der vorliegenden Ausgestaltung wird der Fassungskörper 9a vor dem Biegen der Zunge 23 in diese eingesteckt. Nach der Biegung bzw. Abwinklung der Zunge 23 zum Sockel 22 kann der Kopfreflektor 3b auf die durchragenden Fassungskörper 9a aufgesteckt und hinter den Verrastungsnasen 9c verrastet werden, wodurch die Fassungskörper 9a arretiert sind.

Es sind mehrere Haltemittel 5 vorgesehen, die auf beiden Längsseiten der Leuchtenwanne 2 angeordnet sind. Bei der vorliegenden Ausgestaltung sind auf jeder Längsseite zwei Haltemittel 5 in den Endbereichen der Leuchtenwanne 2 angeordnet, vorzugsweise bezüglich des zugehörigen Sockels 22 nach innen versetzt angeordnet. Die Haltemittel 5 sind bezüglich der Längsmittelebene 13 spiegelbildlich angeordnet, wobei sie spiegelbildlich oder gleich ausgebildet sein können. Es wird deshalb im folgenden die Ausgestaltung und Funktion nur eines Haltemittels 5 beschrieben, da die anderen Haltemittel 5 vergleichbar sind.

Das Haltemittel 5 weist einen Abstützarm 41 auf, der als einarmiger Hebel ausgebildet und um eine vertikale Schwenkachse 42 frei schwenkbar in einem Gelenk 43 gelagert ist, das innenseitig von der zugehörigen Seitenwand 2b angeordnet ist. Das Schwenklager 43 ist durch einen Gelenkbolzen 44 gebildet, der in einem nach innen gerichteten Abstand von der Seitenwand 2b drehbar gelagert ist.

Dem Haltemittel 5 ist eine Verstellvorrichtung 45 zur vertikalen Verstellung des Abstützarms 41 zugeordnet, mit der der Abstützarm 41 mittelbar oder unmittelbar vertikal verstellbar, nämlich auf und ab bewegbar und in der jeweiligen Verstellposition feststellbar ist. Die Verstellvorrichtung 45 weist ein Verstellglied 46 auf, das ebenfalls innenseitig von der zugehörigen Seitenwand 2b angeordnet und von unten mit einem Verstellwerkzeug zugänglich ist. Vorzugsweise ist das Verstellglied 46 durch eine Gewindeschraube mit einem Dreh-Angriffselement gebildet, die mit einem nicht dargestellten Verstellwerkzeug, z.B. ein Schraubendreher, drehbar ist. Bei der vorliegenden Ausgestaltung ist die Verstellvorrichtung 45 in das Schwenklager 43 integriert, wobei der Gelenkbolzen 44 als eine ein Außengewinde 48 aufweisende Verstellschraube ausgebildet ist, auf der der Abstützarm 41 zugleich um die Schwenkachse 42 schwenkbar und durch ein Drehen des Gelenkbolzens 44 vertikal verstellbar ist. Hierzu kann der Abstützarm 41 ein Innengewinde aufweisen, mit dem er auf dem Gelenkbolzen 44 aufgeschraubt ist. Für einen Spindelantrieb in beide Bewegungsrichtungen reicht es jedoch auch aus, wenn der Eingriff mit dem Außengewinde des Gelenkbolzens 44 durch eine dünne Schneide erfolgt, die sekantial in das Gewinde einfaßt.

Bei der vorliegenden Ausgestaltung ist der Abstützarm 41 an einem Trägerelement 51 schwenkbar gelagert und vorzugsweise auch vertikal verstellbar, wobei diese Teile eine vormontierbare Baueinheit bilden, die von außen an die Seitenwand 2b im Bereich einer Ausnehmung 49 anmontierbar ist, die sich in der Seitenwand 2b befindet und sich bis in den Wannenboden 2a hinein erstrecken kann, wobei sie im Bereich des Wannenbodens 2a zum Abstützarm 41 einseitig verjüngt sein kann, wie es z.B. die Fig. 5, 7 und 9 zeigen. Für den Anbau dient vorzugsweise eine Steckverbindung mit einer Steckfassung 52, in die das Trägerelement 51 einsteckbar und in der eingesteckten Position durch eine Fixiervorrichtung 53 gegen eine ungewollte Rückbewegung fixierbar ist. Das Anmontieren von außen wird durch die Ausnehmung 49 ermöglicht, durch die das Schwenklager 43 mit dem zugehörigen Abschnitt des Abstützarms 41 so hindurchführbar ist, daß diese Teile sich in der anmontierten Stellung innenseitig von der Seitenwand 2b befinden, wobei die Ausnehmung 49 auch so groß bemessen ist, daß der Abstützarm 41 seine Schwenkbewegungen zwischen einer eingeschwenkten Bereitschaftsstellung und einer ausgeschwenkten Stützstellung ausführen kann. Wenn die Leuchtenwanne 2 so hoch ausgebildet ist, daß der Abstützarm 41 sich in seinem Verstellbereich unter dem Wannenboden 2a befindet, dann braucht die Ausnehmung 49 sich nur in der Seitenwand 2b befinden. Wenn dagegen der Verstellbereich höher als der Wannenboden 2a ist, dann muß die Ausnehmung sich bis in den Wannenboden 2a hinein erstrecken, damit der Abstützarm 41 in der Stützstellung S einschwenken kann.

Beim vorliegenden Ausführungsbeispiel weist das Trägerelement 51 ein plattenförmiges Basisteil 54 auf, das durch die Steckfassung 52 mit der Seitenwand 2b verbindbar ist. Dabei ist die Steckfassung 52 so ausgebildet, daß das Basisteil 54 in einer unteren Montageposition an die Seitenwand 2b angesetzt wird und dann nach oben in einer Führung in seine Anbaustellung verschoben wird, wobei es in der Anbaustellung mittels Verrastungselementen der Verrastungsvorrichtung 53 verrastet wird. Bei der vorliegenden Ausgestaltung wird die Steckfassung 52 durch zu beiden Seiten des Basisteils 54 angeordnete, nach oben gerichtete Haken 55 und von diesen hintergriffene Stege 56 gebildet, wobei an beiden Seitenrändern des Basisteils 54 zwei übereinander angeordnete Haken 55 nach innen und nach oben vorragen, denen von den Rändern der Ausnehmung 49 aufeinander zu vorragende Stege 56 in der Steckendstellung gegenüberliegen. Unterhalb der Stege 56 befinden sich Ausnehmungen 57, in die die Haken 55 in der Steckbeginnstellung einsteckbar sind, wobei zwischen den übereinander geordneten Haken 55 Anlagestege 58 an den Seitenrändern des Basisteils 54 angeordnet sind, die an den vertikal zwischen den Ausnehmungen 57 angeordneten Anlagestegen 58 am Rand der Ausnehmung 49 anliegen. Die seitlichen Ränder 61 der Ausnehmungen 57 und die Haken 55 bilden eine vertikale Führung zum Verschieben des Basisteils 54 bzw. des Trägerelements 51 aus seiner Steckbeginnstellung in seine Steckendstellung. In den Anlagestegen 58 sind auf einer Seite oder auf beiden Seiten vorzugsweise zwei übereinander angeordnete Löcher 62 ausgebildet, in die am Basisteil 54 angeordnete und vorzugsweise vom Basisteil 54 freigeschnittene und nach innen ausgebogene Zungen 63 einrasten. Die oberen Löcher 62 dienen der Verrastung in der Steckendstellung. Die unteren Löcher 62 können ebenfalls für eine Verrastung in der Steckendstellung dienen, wenn ein wahlweise Anbau des Trägerelements 51 in unterschiedlichen Höhen gewünscht ist. Die unteren Löcher 62 können jedoch auch dazu dienen, das Trägerelement 51 zu Beginn der Montage so zu placieren, daß die beiden Zungen 63 in die beiden unteren Löcher 62 eingesetzt werden. Dadurch ragen die Haken 55 mit ihren Führungsschlitzen 55a weit genug nach innen, um die zugehörigen Stege 56 bzw. Anlagestege 58 zu hintergreifen. Das Trägerelement 51 braucht danach nur nach oben geschoben zu werden, damit die beiden Zungen 63 in die beiden oberen Löcher 62 einschnappen und das Trägerelement 51 an der Seitenwand 2b fixieren.

Bei der vorliegenden Ausgestaltung ist der Abstützarm 41 durch eine aufrecht angeordnete Wand oder Scheibe 64 gebildet, die an einem Seitenrand einen seitlich horizontal abstehenden Lagerarm 65 aufweist, der mit einem Loch, insbesondere einem Gewindeloch, auf dem Außengewinde des Gelenkbolzens 44 gelagert ist. Der Lagerarm 65 ist vorzugsweise durch eine von der Scheibe 64 getrennte und abgebogene Zunge 66 gebildet, die vorzugsweise U-förmig geformt ist, wobei sich zwei Lagerlöcher 65a im oberen und unteren Schenkel der Zunge 66 ergeben. Im Bereich des Lagerarms 65 oder zwischen den Schenkeln der Zunge 66 ist eine Drehfeder 67, z.B. eine Wendel- oder Spiralfeder, die mit einem ihrer Schenkel den Abstützarm 41 in die ausgeschwenkte Stützstellung S vorspannt, so daß der Abstützarm 41 selbsttätig aus seiner eingeschwenkten Bereitschaftsstellung S 1 in die Stützstellung S ausschwenkt. In dieser Stellung ist die Schwenkbewegung durch einen Anschlag begrenzt, z.B. dadurch, daß der Lagerschenkel 65 gegen das Basisteil 54 stößt. Der Abstand c zwischen der Scheibe 64 und der Schwenkachse 42 ist so an den Abstand d zwischen der Schwenkachse 42 von der Außenseite des Basisteils 54 angepaßt, daß in der mit S1 bezeichneten eingeschwenkten Bereitschaftsstellung der Abstützarm 41 sich an oder in der Nähe des Basisteils 54 befindet. In dieser Bereitschaftsstellung nimmt der Abstützarm 41 nur eine geringe Breite ein, so daß die Deckeneinbauleuchte 1 handhabungsfreundlich von unten in die Einbauöffnung 6 einschiebbar ist. Wenn der Abstützarm 41 durch eine dünne Scheibe 64 gebildet ist, ist die Bauweise noch raumgünstiger.

Wie insbesondere aus Fig. 9 zu entnehmen ist, befindet sich der Abstützarm 41 mit seinem horizontal inneren Endbereich, in dem er mit dem Lagerschenkel 65 verbunden ist, in der Ausnehmung 49. Um eine Anpassung an unterschiedlich dicke Decken 7 oder Deckenteilen wie an der Decke 7 befestigten Tragschienen 7a zu ermöglichen, ist die vertikale Abmessdung e des stützenden Endabschnitts des Abstützarms 41 mit Überlänge ausgebildet, wobei mehrere übereinander angeordnete Schwächungslinien 41a, z.B. Anstanzungen oder Schlitze, vorgesehen sind, an denen der Abstützabschnitt leicht trennbar und somit kürzbar ist. Um eine große vertikale Verstellbarkeit zu gewährleisten, ist im Abstützarm 41 ein nach unten ausmündender Aufnahmeschlitz 41b und im Basisteil 54 ein nach oben ausmündender Aufnahmeschlitz 54a so angeordnet, das der Abstützarm 41 in seinem unteren Verstellbereich das Basisteil 54 überlappt.

Bei der vorliegenden Ausgestaltung ist das Schwenklager 43 durch vom Basisteil 54 nach innen abstehende, vorzugsweise abgebogene obere und untere Basisschenkel 68, 69 mit miteinander fluchtenden vertikalen Löchern 71 gebildet, in denen der Gelenkbolzen drehbar gelagert ist. Der Kopf 44a des Gelenkbolzens 44 ist unten angeordnet, so daß ein daran ausgebildetes Drehangriffselement 44b, z.B. ein Schraubenzieherschlitz von unten handhabungsfreundlich zugänglich ist. Zur Sicherung des Gelenkbolzens 44 gegen ein Herausfallen nach unten ist an seinem oberen freien Ende ein den oberen Basisschenkel 68 übergreifender Ansatz 72 vorgesehen, der z.B. durch eine Quetschung gebildet sein kann.

Zur Vereinfachung der Montage ist es vorteilhaft, dem Schwenklager 43 für den Abstützarm 41 ein Feststellmittel in Form einer Arretier- oder Feststellvorrichtung 70 zum Feststellen in der Bereitschaftsstellung S1 zuzuordnen, so daß der Abstützarm 41 in der Bereitschaftsstellung S1 feststellbar ist und die Montage durch Einschieben von unten erfolgen kann ohne besondere Aufmerksamkeit auf die Stellung des Abstützarms 41 richten zu müssen. Bei der vorliegenden Ausgestaltung wird diese Feststellvorrichtung 70 durch eine Verrastungsvorrichtung 73 mit einer Verrastungsnase 74 am Abstützarm 41 oder Lagerarm 65, insbesondere am freien Ende der Zunge 66, gebildet, die in der Bereitschaftsstellung S1 in einer Rastausnehmung 75 am Trägerelement 51, hier am Basisteil 54, eingerastet ist.

Bei der vorliegenden Ausgestaltung ist die Verrastungsnase 74 am Lagerarm 65 bzw. am unteren Schenkel der Zunge 66 so horizontal abstehend angeordnet, daß sie in der Bereitschaftsstellung S1 nach außen weist und in die am oberen Rand des Basisteils angeordnete Rastausnehmung 75 einzurasten vermag. Um ein diese vertikale Bewegung ermöglichendes Maß f ist der Gelenkbolzen 44 axial verschiebbar, wodurch sich ein entsprechender axialer Abstand f zwischen dem Ansatz 72 und dem Basisschenkel 68 oder zwischen dem Kopf 44 und dem Basisschenkel 69 ergibt. Bei einer solchen Verrastungsvorrichtung 73 ist somit der Gelenkbolzen 44 um die Tiefe f der Rastausnehmung 75 axial verschiebbar gelagert. Durch Ausübung eines Druckes von oben auf den Abstützarm 41 oder den Gelenkbolzen 44 läßt sich die Verrastung in der Bereitschaftsstellung S1 herbeiführen. Durch Ausübung eines Druckes von unten, z. B. mit dem nicht dargestellten Drehwerkzeug für den Gelenkbolzen 44, kann dieser nach oben verschoben werden, wobei die Verrastungsnase 74 ebenfalls nach oben verschoben und entrastet wird, wobei der Abstützarm aufgrund der Kraft der Drehfeder 67 selbsttätig in seine Stützstellung S verschwenkt wird. Hierdurch ist ein Entarretierungsmittel bzw. eine Entarretierungs- oder Entrastungsvorrichtung 76 gebildet.

Für eine Montage der Deckeneinbauleuchte 1 werden die vorhandenen Abstützarme 41 manuell in ihre Bereitschaftsstellung geschwenkt und im vorbeschriebenen Sinne verrastet. Dann kann die Deckeneinbauleuchte 1 handhabungsfreundlich in die Einbauöffnung 6 in eine Position eingeschoben werden, in der sich die Randteile 2d in der Höhe des Randes der Einbauöffnung 6 befinden. Durch einen vorbeschriebenen Druck von unten auf die Gelenkbolzen 44 können dann die Abstützarme 41 selbsttätig in ihre Stützstellung S verschwenkt werden, in der sie sich über der Decke 7 bzw. Deckenteilen oder Tragschienen 7a für die Decke 7 befinden. Sofern sich die Deckeneinbauleuchte 1 noch nicht in der richtigen Höhenlage befindet, kann diese durch eine Höheneinstellung der betreffenden Abstützarme 41 durch ein Drehen des dazugehörigen Gelenkbolzens 44 herbeigeführt werden. Hierbei ist eine von der Position der Decke 7 unabhängige Nivellierung möglich, wobei die Deckeneinbauleuchte 1 so hoch aufgehängt werden kann, daß sie mit ihrer Unterseite mit der Decke abschließen oder nach unten vorstehen kann. Der maximale Abstand von der Decke 7 nach unten ist in etwa durch die Höhe des Randschenkels 2f vorgegeben. Die Deckeneinbauleuchte 1 kann jedoch auch so eingestellt bzw. nivelliert werden, daß ihre Unterseite einen nach oben gerichteten Abstand von der Unterseite der Decke 7 aufweist.

Die Deckeneinbauleuchte 1 nach Fig. 10, bei der gleiche oder vergleichbare Teile mit gleichen Bezugszeichen versehen sind, unterscheidet sich von der vorbeschriebenen Ausgestaltung durch eine Ausbildung als sogenannte Doppelleuchte mit zwei nebeneinander angeordneten Lampen 11, zwei nebeneinander angeordneten Lichtverteilern 3, die eine Lichtverteiler-Baueinheit bilden, ein einen sich über beide Lampen 1 erstreckenden Kopfreflektor 3b. Auch bei dieser Leuchtenbauweise ist die Lampe 11 in einem verhältnismäßig großen Abstand vom Wannenboden 2a angeordnet, so daß es jeweils eines Sockels 22 bedarf, der durch eine umgeschlagene Zunge 23 gebildet ist.

## Patentansprüche

1. Blech-Trägerteil (10) für eine Leuchte (1) mit stabförmiger Lampe (11), welches in Form einer Leuchtenwanne (2) ausgebildet ist und mindestens eine einstückig an eine Seitenwand, insbesondere eine Stirnwand (2c), der Leuchtenwanne (2) angeformte Zunge (23) aufweist, die aus dem Blech-Trägerteil (10) heraus- und derart umgebogen ist, daß sie einen sich über das Blech-Trägerteil (10) erhebenden Sockel (22) bildet,
**dadurch gekennzeichnet,**
**daß** die Zunge (23) einen sich etwa parallel zum Boden der Leuchtenwanne (2) von der Seitenwand nach innen erstreckenden ersten Zungenschenkel (23a) sowie einen sich an den ersten Zungenschenkel (23a) anschließenden, quer zu dem ersten Zungenschenkel (23a) und sich in Richtung auf den Boden (2a) der Leuchtenwanne (2) zurück erstreckenden zweiten Zungenschenkel (23b) aufweist,
wobei der zweite Zungenschenkel (23b) im Bereich seines freien Endes in seiner Längsrichtung und/oder quer dazu am Boden (2a) der Leuchtenwanne (2) fixiert ist.

2. Blech-Trägerteil nach Anspruch 1,
**dadurch gekennzeichnet,**
**daß** der zweite Zungenschenkel (23b) sich bis zum Wannenboden (2a) erstreckt und daran abgestützt ist.

3. Blech-Trägerteil nach Anspruch 2,
**dadurch gekennzeichnet,**
**daß** der zweite Zungenschenkel (23b) mit einem an seinem freien Ende angeordneten Vorsprung (26) in eine Ausnehmung (27) im Wannenboden (2a) einfaßt, deren Querschnittsform und -größe an die Querschnittsform und -größe des Vorsprungs (26) angepaßt ist.

4. Blech-Trägerteil nach einem der Ansprüche 1 bis 3,
**dadurch gekennzeichnet,**
**daß** der zweite Zungenschenkel (2b) in einem Abstand von seinem freien Ende eine Ausnehmung (31) aufweist in die ein Befestigungsmittel einfaßt.

5. Blech-Trägerteil nach Anspruch 4,
**dadurch gekennzeichnet,**
**daß** das Befestigungsmittel durch den Kopf einer Schraube (32) gebildet ist, die in ein Gewindeloch (33) eingeschraubt ist, das sich vorzugsweise im Wannenboden (2a) befindet.

6. Blech-Trägerteil nach einem der Ansprüche 1 bis 5,
**dadurch gekennzeichnet,**
**daß** am ersten Zungenschenkel (23a) ein Befestigungsmittel für ein einen Fassungskörper (9a) einer Fassung (9) für die Lampe (11) angeordnet ist.

7. Blech-Trägerteil nach Anspruch 6,
**dadurch gekennzeichnet,**
**daß** das Befestigungsmittel durch eine Steckausnehmung (35) gebildet ist, in die der Fassungskörper einsteckbar und verrastbar ist.

8. Blech-Trägerteil nach einem der Ansprüche 1 bis 7,
**dadurch gekennzeichnet,**
**daß** die Leuchtenwanne (2) langgestreckt ist, daß die Lampe (11) ebenfalls langgestreckt ist und das in beiden Endbereichen der Leuchtenwanne (2) ein Sockel (23) angeordnet ist.

9. Blech-Trägerteil nach einem der vorherigen Ansprüche,
**dadurch gekennzeichnet,**
**daß** am Sockel (22) ein Reflektor, insbesondere ein Kopfreflektor (3b), gehalten ist.

## Claims

1. Sheet carrier part (10), for a luminaire (1) with rod-shaped lamp (11), which is formed in the shape of a luminaire tub (2) and has at least one tongue (23) formed on in one piece on a side wall, in particular an end-side wall (2c) of the luminaire tub (2), which is so bent over, out of the sheet carrier part (10), that it forms a base (22) rising above the sheet carrier part (10),
**characterized in that**,
the tongue (23) has a first tongue limb (23a) extending approximately parallel to the floor of the luminaire tub (2), from the side wall inwardly, and a second tongue limb (23b), adjoining to the first tongue limb (23a), extending transversely to the first tongue limb (23a) and back in the direction towards the floor (2a) of the luminaire tub (2),
wherein the second tongue limb (23b), in the region of its free end, is fixed in its longitudinal direction and/or transversely thereto, on the floor (2a) of the luminaire tub (2).

2. Sheet carrier part according to claim 1,
**characterized in that**,
the second tongue limb (23b) extends as far as the tub floor (2a) and is supported thereon.

3. Sheet carrier part according to claim 2,
**characterized in that**,
the second tongue limb (23b) engages, with a projection (26) arranged at its free end, into a recess (27) in the tub floor (2a), the cross-sectional form and size of the recess being adapted to the cross-sectional form and size of the projection (26).

4. Sheet carrier part according to any of claims 1 to 3,
**characterized in that**,
the second tongue limb (2b) has at a spacing from its free end a recess (31) into which a fastening means engages.

5. Sheet carrier part according to claim 4,
**characterized in that**,
the fastening means are formed by means of the head of a screw (32), which is screwed into a threaded hole (33), which is preferably located in the tub floor (2a).

6. Sheet carrier part according to any of claims 1 to 5,
**characterized in that**,
there is arranged on the first tongue limb (23a) a fastening means for a fitting body (9a) of a fitting (9) for the lamp (11).

7. Sheet carrier part according to claim 6,
**characterized in that**,
the fastening means is formed by means of a plug-in recess (35), into which the fitting body can be inserted and latched.

8. Sheet carrier part according to any of claims 1 to 7,
**characterized in that**,
the luminaire tub (2) is elongate, **in that** the lamp (11) is likewise elongate and in both end regions of the luminaire tub (2) there is arranged a base (23).

9. Sheet carrier part according to any preceding claims,
**characterized in that**,
a reflector, in particular a head reflector (3b), is held at the base (22).

## Revendications

1. Support en tôle (10) destiné à un luminaire (1) équipé d'une lampe en forme de tube (11) conformée en armature creuse pour éclairage (2) et présentant au moins une languette (23) formée en une seule pièce sur une face latérale, en particulier une face frontale (2c), de l'armature creuse pour éclairage (2), qui dépasse du support en tôle (10) et est cintrée de telle sorte qu'elle forme un culot (22) s'élevant au-dessus du support en tôle (10),
**caractérisé en ce que**
la languette (23) présente une première branche de languette (23a) s'étendant vers l'intérieur à partir de la face latérale et approximativement parallèlement au fond (2a) de l'armature creuse pour éclairage, ainsi qu'une deuxième branche de languette (23b), faisant suite à la première branche de languette (23a), s'étendant perpendiculairement par rapport à la première branche de languette (23a) et revenant en direction du fond (2a) de l'armature creuse pour éclairage (2),
la deuxième branche de languette (23b) étant fixée sur le fond (2a) de l'armature creuse pour éclairage (2), dans la zone de son extrémité libre, suivant sa direction longitudinale et/ou perpendiculairement à celle-ci.

2. Support en tôle selon la revendication 1,
**caractérisé en ce que**
la deuxième branche de languette (23b) s'étend jusqu'au fond (2a) de l'armature creuse et s'y appuie.

3. Support en tôle selon la revendication 2,
**caractérisé en ce que**
la deuxième branche de languette (23b), par une saillie (26) disposée à son extrémité libre, pénètre dans un évidement (27) ménagé au fond (2a) de l'armature creuse, dont la forme de section et les dimensions correspondent à la forme de section et aux dimensions de la saillie (26).

4. Support en tôle selon l'une des revendications 1 à 3,
**caractérisé en ce que**
la deuxième branche de languette (23b) présente, à une certaine distance de son extrémité libre, un évidement (31) dans lequel pénètre un moyen de fixation.

5. Support en tôle selon la revendication 4,
**caractérisé en ce que**
le moyen de fixation est constitué par la tête d'une vis (32) qui est vissée dans un perçage fileté (33) se trouvant de préférence au fond (2a) de l'armature creuse.

6. Support en tôle selon l'une des revendications 1 à 5,
**caractérisé en ce qu'**
est monté, sur la première branche de languette (23a), un moyen de fixation pour un corps (9a) d'une douille (9) destiné à la lampe (11).

7. Support en tôle selon la revendication 6,
**caractérisé en ce que**
le moyen de fixation est constitué par un évidement d'enfichage (35), dans lequel le corps de douille peut être enfiché et enclenché.

8. Support en tôle selon l'une des revendications 1 à 7,
**caractérisé en ce que**
l'armature creuse pour éclairage (2) est allongée, **en ce que** la lampe (11) est également allongée et **en ce qu'**un culot (22) est disposé aux deux extrémités de l'armature creuse pour éclairage (2).

9. Support en tôle selon l'une des revendications précédentes,
**caractérisé en ce qu'**
un réflecteur, en particulier un réflecteur de sommet (3b) est monté sur le culot (22)
